# EUROPÄISCHE PATENTSCHRIFT

(11) **EP 0 356 852 B1**
(45) Veröffentlichungstag und Bekanntmachung des Hinweises auf die Patenterteilung: **06.04.1994**
(21) Anmeldenummer: 89115342.1
(22) Anmeldetag: 19.08.1989
(51) Int. Cl.: E01B 5/10

(54) **Geräuschmindernde Schiene**
Noise-abating rail
Rail anti-bruit

(30) Priorität: 30.08.1988 DE 3829340
(43) Veröffentlichungstag der Anmeldung: 07.03.1990
(73) Patentinhaber: Elektro-Thermit GmbH, D-45139 Essen (DE)
(72) Erfinder: Arndt, Gerhard, D-8000 München 70 (DE); Guntermann, Hans, Dr., D-4300 Essen (DE)

(56) Entgegenhaltungen:
- DE-A- 1 903 177
- DE-C- 583 928
- FR-A- 2 121 092
- FR-A- 2 333 893

## Beschreibung

Die Erfindung betrifft eine geräuschmindernde Schiene, insbesondere Rillenschiene für Kurven von Straßenbahngleisen, welche im Fahrflächenbereich aus einem NE-Metall und der restliche Schienenquerschnitt aus Stahl besteht.

Es ist bekannt, daß Schienenfahrzeuge, insbesondere in Kurven mit engen Radien, Geräusche verursachen können, deren Stärke in vielen Fällen über das erträgliche und zulässige Maß hinausgehen. Diese Geräusche werden im wesentlichen durch Schlupfschwingungen verursacht, die z.B. darauf zurückzuführen sind, daß die fest auf einer Achse angeordneten Räder bei Kurvenfahrten unterschiedliche Wege zurücklegen müssen, wodurch ein Schlupf für den Wegausgleich auftritt. Bis zum Schlüpfen tritt jedoch eine steigende Verspannung der Räder ein, bis der Haftwert zwischen Rad und Schiene überschritten wird und eine ruckartige Entspannung einsetzt. Unter ihrem Einfluß führt der Radsatz Drehschwingungen aus. deren Schwingungsenergie zum Teil als Luftschall an die Umgebung übergeht, während ein anderer Teil als Körperschall abgegeben wird.

Diese Verhältnisse treten insbesondere bei Straßenbahngleisen auf, die kleine Kurvenradien aufweisen. Die Steifheit und Einbettung der Rillenschienengleise erlauben den in Kurien zwängenden und schlüpfenden Rädern der Straßenbahnfahrzeuge unter bestimmten Berührungsverhältnissen kurze, schnelle Reibschwingungen, die zu den bekannten, in vielen Fällen unerträglichen Geräuschen hoher Tonlage und unter anderem zu starken seitlichen Ausfahrungen der Schienenköpfe und Leitschienen führen.

Zu Veminderung der Geräuschentwicklung sind entsprechend dem Stand der Technik eine große Anzahl von Vorschlägen gemacht worden. So hat man z.B. im Bereich der Lauf- und Führungsflächen der Schienen dünne Auflagen aus Blei oder Zinn aufgetragen. Diese Auflagen haben jedoch nur eine sehr geringe Verschleißfesigkeit und werden deshalb schnell abgetragen. Außerdem werden die Bremswege der auf diesen Schienen fahrenden Fahrzeuge in nicht vertretbarem Maße erhöht.

Aus der DE-A-1 903 177 ist eine geräuschmindernde Schiene. die im Bereich der Lauf- und Führungsflächen Auflagen aus NE-Metall aufweist und im Restquerschnitt aus Stahl besteht, bekannt, wobei das Ne-Metall aus einer ein- oder mehrphasigen Bronze mit mindestens 50 % Kupfergehalt und einem oder mehreren Legierungselementen, vorzugsweise Aluminium, Eisen, Mangan oder bzw. und Nickel, besteht.

Vorzugsweise ist das NE-Metall eine mehrphasige Aluminiumbronze mit 8 % Aluminium-, 2 % Eisen-, 12 % Mangan- und 2 % Nickelgehalt neben Kupfer als Restgehalt.

Die nach dieser Patentschrift verwendeten Bronzen weisen hohe Festigkeits- und Verschleißeigenschaften auf. Die Bronze ist dabei mit dem restlichen stählernen Schienenwerkstoff vorzugsweise stoffschlüssig durch Schweißung verbunden. Die Aufschweißung der Bronze kann sowohl bei neuen wie abgenutzten Schienen sowohl in Fabrikationsstätten als auch im eingebauten Gleis angewendet werden. Nach dem Aufschweißen werden die Schienen im Aufschweißungsbereich profilgerecht geschliffen. Es hat sich jedoch gezeigt, daß auch dieser Lösungsvorschlag nicht voll befriedigen kann.

Aus der DE-A-583 928 ist eine Schiene bekannt, welche zwecks Vermeidung der Geräuschbildung durch Schlitze, Einschnitte oder dergleichen unterbrochen ist. Als Schiene wird dabei eine Rillenschiene verwendet, bei der die Fahrschiene und die Zwangsschiene entweder aus einem Stück besteht oder bei der die Fahrschiene und die Zwangsschiene miteinander lösbar verbunden sind. Die Schlitze oder Einschnitte verlaufen dabei quer zur Schienenlängsrichtung abwechselnd in der Oberkante und der Unterkante der Zwangsschiene. Diese Schlitze oder Einschnitte können dabei mit verschleißfestem oder schmierendem Werkstoff. wie z.B. Blei oder Weißmetall (Lagermetall), ausgefüllt werden. Diesem Lösungsgedanken liegt die Überlegung zugrunde, daß die Schallfortleitung durch diese Schlitze gehemmt wird. Jedoch hat auch dieser Vorschlag nicht zu einer Lösung des Problems der Geräuschverminderung geführt. Ein wesentlicher Nachteil einer solchen Schiene mit quer verlaufenden Schlitzen oder Einschnitten zeigt eine wesentlich verminderte mechanische Belastbarkeit und kann deshalb in rauhen Streckenbetrieben nicht eingesetzt werden.

Der Erfindung liegt die Aufgabe zugrunde, eine geräuschmindernde Schiene zu schaffen, die die Eigenschaft der Geräuschminderung über einen langen Zeitraum behält und deren Festigkeitseigenschaften nicht vermindert sind.

Gegenstand der Erfindung ist somit eine geräuschmindernde Schiene, insbesondere Rillenschiene für Kurven von Straßenbahngleisen, welche im Fahrflächenbereich aus einem NE-Metall und der restliche Schienenquerschnitt aus Stahl besteht und welche dadurch gekennzeichnet ist, daß in der Lauffläche des Schienenkopfes mittig eine in Schienenlängsrichtung verlaufende Nut profilgerecht mit einem Lagermetall ausgefüllt ist.

Als Lagermetalle eignen sich insbesondere die bleireichen und zinnreichen Legierungen, wie sie z.B. in der DIN iso 4381 beschrieben sind. Beispiele solcher Legierungen sind:

**Tabelle 1**

| Bleireiche Legierungen | | | | |
|---|---|---|---|---|
| Chemische Elemente | Chemische Zusammensetzung in % (Masseanteile) | | | |
| | PbSb15SnAs | PbSb15Sn10 | PbSb14Sn9CuAs | PbSb10Sn6 |
| Pb | 80,0 bis 84,0 | 71,0 bis 77,0 | 70,0 bis 78,0 | 80,0 bis 86,0 |
| Sb | 13,5 bis 15,5 | 14,0 bis 16,0 | 13,0 bis 15,0 | 9,0 bis 11,0 |
| Sn | 0,9 bis 1,7 | 9,0 bis 11,0 | 8,0 bis 10,0 | 5,0 bis 7,0 |
| Cu | 0,7 | 0,7 | 0,7 bis 1,5 | 0,7 |
| As | 0,8 bis 1,2 | 0,6 | 0,3 bis 1,0 | 0,25 |
| Cd | 0,02 | 0,05 | 0,3 bis 0,7 | 0,05 |
| Ni | - | - | 0,2 bis 0,6 | - |
| Bi | 0,1 | 0,1 | 0,1 | 0,1 |
| Fe | - | 0,1 | 0,1 | 0,1 |
| Al | 0,005 | 0,005 | 0,005 | 0,005 |
| Zn | 0,005 | 0,005 | 0,005 | 0,005 |
| Sonstige zusammen | 0,2 | 0,2 | 0,2 | 0,2 |

**Tabelle 2**

| Zinnreiche Legierungen | | | |
|---|---|---|---|
| Chemische Elemente | Chemische Zusammensetzung in % (Masseanteile) | | |
| | SnSb12Cu6Pb | SnSb8Cu4 | SnSb8Cu4Cd |
| Sn | 79,0 bis 81,0 | 88,0 bis 90,0 | 88,0 bis 99,0 |
| Sb | 11,0 bis 13,0 | 7,0 bis 8,0 | 7,0 bis 8,0 |
| Cu | 5,0 bis 7,0 | 3,0 bis 4,0 | 3,0 bis 4,0 |
| Cd | - | - | 0,8 bis 1,2 |
| Pb | 1,0 bis 3,0 | 0,35 | 0,35 |
| As | 0,1 ²⁾ | 0,1 ³⁾ | 0,5 |
| Ni | - | - | 0,1 bis 0,5 |
| Bi | 0,08 | 0,08 | 0,08 |
| Fe | 0,1 | 0,1 | 0,05 |
| Al | 0,005 | 0,005 | 0,005 |
| Zn | 0,005 | 0,005 | 0,005 |
| Sonstige zusammen | 0,4 | 0,2 | 0,2 |

| | | | |
|---|---|---|---|
| ²⁾ In Sonderfällen ist ein Höchstwert von 0,8 % (Masseanteile) zulässig | | | |
| ³⁾ In Sonderfällen ist ein Höchstwert von 0,5 % (Masseanteile) zulässig | | | |

Als besonders brauchbar hat sich folgende Legierung erwiesen:

| Chemische Zusammensetzung % (Masseanteile) | |
|---|---|
| Pb | 82,2 |
| Sn | 6 |
| Cd | 0,5 |
| Cu | 0,8 |
| Sb | 10,0 |
| Ni | - |
| As | 0,5 |

Zur Herstellung der erfindungsgemäßen Schienen werden neue Schienen vorzugsweise am Ort der Herstellung oder verlegte Schienen durch Fräsen oder Schleifen mit einer Nut versehen, die mittig im Schienenkopf und in Schienenlängsrichtung verlaufend angeordent sind. Diese Längsnut hat vorzugsweise eine mittlere Breite von 8 bis 18 mm und eine Tiefe von 3 bis 10 mm. Besonders bevorzugt weist die Längsnut eine mittlere Breite von 10 bis 15 mm und eine Tiefe von 3 bis 6 mm auf. Vor denn Einbringen des Lagermetalls werden zweckmäßig die Begrenzungsflächen der Nut verzinnt. Dies kann in an sich bekannter Weise mit einer Ammonchlorid/Alkalichloride enthaltenden Zinnpulverpaste in die Nut und Beaufschlagung der Nut mit der Flamme eines Brenners geschehen. In die so vorbereitete verzinnte Nut wird das Lagermetall in einem gewissen Überschuß eingeschmolzen. Nach dem Erkalten wird der über das Profil des Schienenkcpfes ragende Überschuß des Lagermetalls in an sich bekannter Weise abgetragen. Dies kann von Hand oder unter Verwendung von Schienenkopfschleifmaschinen geschehen.

Es hat sich bei entsprechenden Versuchen in eingebauten Gleisen z.B. Kehrschleifen von Straßenbahnen, gezeigt, daß die erfindungsgemäßen Schienen geräuschfrei befahren werden können, ohne daß störende Quietschgeräusche auftreten. Die mechanische Festigkeit der erfindungsgemäßen Schienen ist weitgehend erhalten. Der Bremsweg der auf diesen Schienen fahrenden Fahrzeuge liegt innerhalb der vorgeschriebenen Bedingungen.

Entsprechend der DE-A-1 903 177 besteht die Schiene im Bereich der Lauf- und Führungsfläche aus NE-Metall. Der Laufflächenbereich des Rades stützt sich beim Überfahren auf die Lauffläche der Schiene ab. Er muß deshalb eine entsprechende Festigkeit aufweisen. Diese Festigkeit muß auch im Anlagebereich des Radkranzes an der Führungsfläche der Schiene gewährleistet sein. Als NE-Metall werden ein- oder mehrphasige Bronzen mit mindestens 50% Kupfer empfohlen. Dennoch ist eine relativ starke Abfahrung im Laufe des Befahrens nicht zu vermeiden. Im Gegensatz dazu stützt sich der Laufflächenbereich des Rades bei der enfindungsgemäßen Schiene überwiegend auf dem aus dem ursprünglichen Schienenstahl bestehenden Bereich der Lauffläche der Schiene ab, wobei auch die Führungsfläche aus dem ursprünglichen Schienenstahl besteht. Das in der Nut befindliche Lagermetall, welches sich in der Mittelzone der Lauffläche der Schiene befindet, kann die Funktion des Verhinderns von Quietschgeräuschen ausüben, ohne aus der Nut herausgequetscht zu werden. Diese Lehre kann weder der DE-A-1 903 177, noch der Lehre der DE-A-583 928 entnommen werden. Bei der DE-A-583 928 wird das Lagermetall in quer zur Schienenlängsrichtung verlaufenden Schlitzen oder Einschnitten eingebracht, welche die Bruchfestigkeit der Schiene mindern, wobei diese Schlitze oder Einschnitte vorzugsweise in der Ober- und Unterkante der Einsatzschiene angeordnet sind.

## Patentansprüche

1. Geräuschmindernde Schiene, insbesondere Rillenschiene für Kurven von Straßenbahngleisen, welche im Fahrflächenbereich aus einem NE-Metall und der restliche Schienenquerschnitt aus Stahl besteht, dadurch gekennzeichnet, daß in der Lauffläche des Schienenkopfes mittig eine in Schienenlängsrichtung verlaufende Nut profilgerecht mit einem Lagermetall ausgefüllt ist.

2. Schiene nach Anspruch 1, dadurch gekennzeichnet, daß das Lagermetall eine bleireiche oder zinnreiche an sich bekannte Lagermetalllegierung ist.

3. Schiene nach Anspruch 1 oder 2, dadurch gekennzeichnet, daß die mit Lagermetall ausgefüllte Längsnut eine mittlere Breite von 8 bis 18 mm und eine Tiefe von 3 bis 10 mm aufweist.

4. Schiene nach Anspruch 3, dadurch gekennzeichnet, daß die Längsnut eine mittlere Breite von 10 bis 15 mm und eine Tiefe von 3 bis 6 mm aufweist.

## Claims

1. A noise-abating rail, in particular a grooved rail for curves of tram rails, which consists in the tread zone of nonferrous metal and the remaining cross-section of the rail consists of steel, characterized in that in the bearing surface of the head of the rail, a groove extending centrally in the longitudinal direction of the rail is filled in true to profile with a bearing metal.

2. A rail according to claim 1, characterized in that the bearing metal is a bearing metal alloy known per se that is rich in lead or rich in tin.

3. A rail according to claim 1 or 2, characterized in that the longitudinal groove filled in with the bearing metal has a mean width of 8 to 18 mm and a depth of 3 to 10 mm.

4. A rail according to claim 3, characterized in that the longitudinal groove has a mean width of 10 to 15 mm and a depth of 3 to 6 mm.

## Revendications

1. Rail anti-bruit, rail à gorge pour courbes de lignes de tramways notamment, lequel rail dans la zone du chemin de roulement, est constitué d'un métal NE (non ferreux), le reste de la section transversale étant en acier, caractérisé en ce que, dans la surface de roulement du champignon de rail, une rainure centrée en direction longitudinale du rail est remplie, de manière adaptée au profil, d'un métal antifriction.

2. Rail selon la revendication 1, caractérisé en ce que le métal antifriction est un alliage de métaux antifriction, connu en soi, riche en plomb ou en étain.

3. Rail selon la revendication 1 ou 2, caractérisé en ce que la rainure longitudinale, remplie de métal antifriction, présente une largeur moyenne de 8 à 18 mm et une profondeur de 3 à 10 mm.

4. Rail selon la revendication 3, caractérisé en ce que la rainure longitudinale présente une largeur moyenne de 10 à 15 mm et une profondeur de 3 à 6 mm.
